# DEMANDE DE BREVET EUROPEEN

(11) **EP 1 066 865 A1**
(43) Date de publication de la demande: **10.01.2001**
(21) Numéro de dépôt: 00420149.7
(22) Date de dépôt: 05.07.2000
(51) Int. Cl.: A63F 7/07

(54) **Ensemble comprenant une barre-support et au moins une figurine pour jeu de table et jeu de table pourvu d'au moins un tel ensemble**

(30) Priorité: 07.07.1999 FR 9909033
(71) Demandeur: Ets Maurice Charton, 39150 Saint Laurent en Grandvaux (FR)
(72) Inventeur: Pauly, Gilbert, 39130 Blye (FR); Prost, Jean François, 39400 Morez (FR)
(74) Mandataire: Myon, Gérard Jean-Pierre

(57) **Abrégé**

Dans cet ensemble, la barre comprend une partie principale (3) de section constante, notamment circulaire, et chaque figurine comprend une ouverture traversante définissant un volume de réception de la partie principale (3). La barre (2) est pourvue, dans une zone de réception de chaque figurine, d'un ergot (4) faisant saillie à partir de ladite partie principale (3) et chaque figurine comprend une cavité (22A, 22B) de réception et d'emprisonnement dudit ergot (4), ladite cavité débouchant dans ladite ouverture traversante mais ne débouchant pas sur des extrémités transversales de la figurine.

La figurine possède une stabilité mécanique satisfaisante par rapport à la barre, aussi bien en rotation qu'en translation.

## Description

La présente invention a trait à un ensemble comprenant une barre-support et au moins une figurine pour jeu de table, ainsi qu'à un jeu de table équipé d'au moins un tel ensemble.

De manière habituelle les jeux de table, notamment de type baby-foot, comprennent un plateau horizontal, le plus souvent supporté par des pieds, formant le terrain de jeu. Ce plateau présente une forme rectangulaire et il est bordé par des parois d'enceinte assurant le maintien de la balle sur l'aire de jeu. Les parois longitudinales d'enceinte supportent à rotation plusieurs ensembles, dont chacun comprend une barre-support horizontale disposée au-dessus du plateau, sur laquelle sont fixées des figurines représentant des joueurs. Ces barres support sont actionnées par les utilisateurs, en translation et en rotation.

De manière connue, on réalise ces figurines en moulant tout d'abord une ébauche dont les dimensions sont pratiquement identiques à celle de la figurine définitive. Cette ébauche peut être moulée soit autour de la barre-support, soit au sein d'un moule séparé. Dans ce dernier cas, l'ébauche est montée à force sur la barre. Le nombre d'ébauches disposées sur cette barre dépend de la position occupée par cette dernière sur le jeu de table.

On surmoule alors, sur chacune des ébauches, de la matière dont la couleur est différente de celle de l'ébauche proprement dite, de manière à former les habits et/ou la chevelure du joueur. Cette opération de surmoulage est réalisée en reprise, joueur par joueur.

Un tel ensemble formé par une barre-support et au moins une figurine qui y est reçue, présente cependant des inconvénients. Ainsi, il a été constaté une mauvaise liaison mécanique entre la figurine et sa barre-support, se traduisant par une instabilité de la position de la figurine.

Afin de pallier cet inconvénient, l'invention se propose de réaliser un ensemble comprenant une barre-support et au moins une figurine, qui permette une solidarisation fiable et durable de la figurine par rapport à la barre, dans une position déterminée, qui soit d'un coût relativement peu élevé et dont le montage soit rapide et aisé.

A cet effet, elle a pour objet un ensemble comprenant une barre-support et au moins une figurine pour jeu de table, notamment baby-foot, ladite barre comprenant une partie principale de section constante, notamment circulaire, et la ou chaque figurine comprenant une ouverture traversante définissant un volume de réception de ladite partie principale, caractérisé en ce que ladite barre est pourvue, dans une zone de réception de la ou de chaque figurine, d'un ergot faisant saillie à partir de ladite partie principale et en ce que la ou chaque figurine comprend une cavité de réception et d'emprisonnement dudit ergot, ladite cavité débouchant dans ladite ouverture traversante mais ne débouchant pas sur des extrémités transversales de la figurine.

Selon d'autres caractéristiques de l'invention :
- la cavité possède des parois planes formant butée pour des extrémités dudit ergot ;
- l'ergot est rapporté sur ladite partie principale, notamment par soudure ;
- la ou chaque figurine comprend deux demi-corps globalement symétriques par rapport à un plan médian de la figurine ;
- les deux demi-corps comprennent des moyens de fixation par enclenchement élastique ;
- les moyens de fixation par enclenchement élastique comprennent au moins une patte d'un premier demi-corps, coopérant avec au moins un épaulement correspondant d'un second demi-corps ;
- ladite figurine comprend au moins un enrobage recouvrant les deux demi-corps sur une partie de leurs dimensions longitudinales et sur l'ensemble de leur périphérie.

L'invention a également pour objet un jeu de table du type baby-foot, comportant un plateau, des parois d'enceinte bordant le plateau et, monté à pivotement libre, au moins un ensemble comprenant une barre-support et au moins une figurine, caractérisé en ce que le ou chaque ensemble est tel que défini ci-dessus.

L'invention va être décrite ci-dessous, en référence aux dessins annexés, donnés uniquement à titre d'exemples non limitatifs et dans lesquels :
- la figure 1 est une vue en perspective éclatée, illustrant une barre-support et une ébauche de figurine conformes à l'invention ;
- la figure 2 est une vue partielle en coupe, de l'ébauche une fois montée sur la barre-support, et
- la figure 3 est une vue en perspective, illustrant une figurine définitive, formée à partir de l'ébauche des figures 1 et 2 et montée sur la barre-support représentée sur ces mêmes figures ; on y a représenté en II-II le plan de coupe de la figure 2.

Dans la description qui suit, les termes supérieur, inférieur, avant et arrière se réfèrent à une figurine en position debout, à savoir dans la position qu'elle occupe naturellement sur le jeu de table, au repos.

La figure 1 illustre une barre-support, désignée dans son ensemble par la référence 2, destinée à être montée à pivotement sur des parois d'enceinte d'un jeu de table non représenté, du type baby-foot. Cette barre, qui comprend une partie principale 3, tubulaire et de section cylindrique, est propre à recevoir au moins une figurine du jeu de table considéré.

Cette barre est pourvue d'un ergot 4, de forme cylindrique, dont le diamètre est sensiblement inférieur à celui de la partie principale 3. Cet ergot, qui est lié à la partie principale 3 par exemple par soudure, présente des dimensions longitudinales inférieures aux dimensions transversales de la figurine qui doit être rapportée au voisinage de cet ergot. Sur la figure 1, seul un ergot 4 a été représenté, mais il doit être entendu que la barre 2 est pourvue d'un nombre d'ergots correspondant au nombre de figurines qu'elle porte.

La barre 2 reçoit une ébauche 6, comprenant deux demi-corps A et B, à peu près symétriques l'un de l'autre par rapport à un plan P médian de l'ébauche une fois montée. Dans la position debout évoquée au début de la présente description, ce plan P est un plan vertical dans lequel est inclus l'axe principal C de la barre 2.

Les demi-corps A et B sont respectivement configurés pour représenter les parties avant et arrière du corps d'un joueur de football. A cet effet, ils comprennent chacun des sections représentant successivement les pieds 8A et 8B, les chaussettes 10A et 10B, les cuisses 12A, 12B, le short 14A, 14B, le maillot 16A, 16B, le visage 18A, 18B et la chevelure 19A, 19B.

Les parois intérieures des demi-corps A, B, c'est-à-dire celles destinées à venir en contact l'une contre l'autre, sont globalement planes. Elles présentent, sensiblement vers le milieu de la hauteur de ces corps A, B, des logements allongés 20A, 20B. Ces derniers s'étendent transversalement, c'est-à-dire horizontalement une fois l'ébauche 6 montée sur la barre 2. Les logements sont pourvus de parois cylindriques, dont le diamètre est sensiblement égal à celui de la partie principale 3 de la barre 2.

Les parois internes des demi-corps A et B sont également creusées de cavités 22A, 22B s'étendant transversalement seulement sur une partie de chacun de ces corps. Ces cavités se raccordent aux parois planes des corps A, B et aux parois des logements 20A et 20B par l'intermédiaire de parois d'extrémités 24A, 24B.

Une fois l'ébauche montée, comme le montre en particulier la figure 2, les logements 20A et 20B définissent entre eux un volume allongé 20 de réception de la partie principale 3 de la barre 2, volume 20 qui débouche au niveau des extrémités transversales de l'ébauche. Les cavités 22A, 22B définissent entre elles un volume 22 de réception de l'ergot 4, volume 22 qui ne débouche pas au niveau des extrémités transversales de l'ébauche.

L'ergot 4, formant clavette, définit une portion non circulaire de la barre-support, permettant de solidariser en rotation l'ébauche 6 par rapport à la barre 2. De plus, une fois cette ébauche montée, les parois d'extrémité 24A, 24B des cavités 22A, 22B se trouvent en butée contre les extrémités longitudinales 4' de l'ergot 4, ce qui permet une solidarisation en translation, selon deux sens opposés, de l'ébauche 6 par rapport à la barre-support 2.

La fixation mutuelle des deux demi-corps A et B est réalisée par l'intermédiaire de plusieurs paires de pattes 26 s'étendant, à partir du demi-corps B, en direction du demi-corps opposé A. Chaque patte 26 est terminée par un rebord 28 en contre-dépouille. Chaque paire de pattes coopère avec une ouverture axiale 30, non traversante, ménagée dans le demi-corps A. Cette ouverture comporte deux épaulements externes 32, réalisés au niveau de son extrémité opposée au demi-corps B.

Comme le montre en particulier la figure 2, la fixation des demi-corps A, B fait intervenir un enfichage du demi-corps avant A sur chaque paire de pattes 26. A la fin de ce mouvement, les rebords 28 coopèrent avec les épaulements 32, de sorte que les demi-corps A et B sont solidarisés mutuellement par enclenchement élastique.

Une fois l'ébauche 6 assemblée par fixation mutuelle des demi-corps A et B, on surmoule, de façon classique, différents éléments au-dessus de cette ébauche, de manière à obtenir une figurine définitive 34, représentée à la figure 3. Dans l'exemple illustré en référence à cette dernière, on a surmoulé des enrobages de couleurs différentes de celle de l'ébauche, figurant respectivement les chaussettes 10, les cuisses 12, le maillot 16 et le visage 18. Les pieds, le short et la chevelure de la figurine 34 sont ceux 8A, 8B, 14A, 14B, 19A, 19B de l'ébauche 6. On peut prévoir de laisser tels quels d'autres éléments de l'ébauche et de surmouler d'autres enrobages que ceux illustrés sur cette figure 3.

Ces enrobages 10, 12, 16, 18 qui recouvrent les deux demi-corps A, B sur l'ensemble de leur périphérie, assurent une liaison fiable entre ces deux demi-corps, en particulier en torsion.

L'invention permet d'atteindre les objectifs précédemment mentionnés. La coopération d'un ergot en saillie, dont est pourvue la barre, avec une cavité correspondante de la figurine, ne débouchant pas transversalement, permet d'immobiliser de façon fiable la figurine par rapport à la barre non seulement en rotation, mais également en translation, selon deux sens opposés. Ceci confère une position immuable à la figurine une fois montée, ce qui garantit une bonne utilisation du jeu de table.

Munir la figurine de deux demi-corps symétriques par rapport au plan médian de cette figurine est avantageux. Ceci assure en effet un montage facile de la figurine sur la barre.

## Revendications

1. Ensemble comprenant une barre-support (2) et au moins une figurine (34) pour jeu de table, notamment baby-foot, ladite barre comprenant une partie principale (3) de section constante, notamment circulaire, et la ou chaque figurine (34) comprenant une ouverture traversante définissant un volume (20) de réception de ladite partie principale (3), caractérisé en ce que ladite barre (2) est pourvue, dans une zone de réception de la ou de chaque figurine (34), d'un ergot (4) faisant saillie à partir de ladite partie principale (3) et en ce que la ou chaque figurine (34) comprend une cavité (22A, 22B) de réception et d'emprisonnement dudit ergot (4), ladite cavité débouchant dans ladite ouverture traversante mais ne débouchant pas sur des extrémités transversales de la figurine (34).

2. Ensemble suivant la revendication 1, caractérisé en ce que la cavité possède des parois planes (24A, 24B) formant butée pour des extrémités (4') dudit ergot (4).

3. Ensemble suivant la revendication 2, caractérisé en ce que ledit ergot (4) est rapporté sur ladite partie principale (3), notamment par soudure.

4. Ensemble suivant l'une des revendications 1 à 3, caractérisé en ce que la ou chaque figurine (34) comprend deux demi-corps (A, B) globalement symétriques par rapport à un plan médian (P) de la figurine.

5. Ensemble suivant la revendication 4, caractérisé en ce que les deux demi-corps (A, B) comprennent des moyens (26, 32) de fixation par enclenchement élastique.

6. Ensemble suivant la revendication 5, caractérisé en ce que les moyens de fixation par enclenchement élastique comprennent au moins une patte (26) d'un premier demi-corps (B), coopérant avec au moins un épaulement (32) correspondant d'un second demi-corps (A).

7. Ensemble suivant l'une quelconque des revendications 4 à 6, caractérisé en ce que ladite figurine (34) comprend au moins un enrobage (10, 12, 16, 18) recouvrant les deux demi-corps (A, B) sur une partie de leurs dimensions longitudinales et sur l'ensemble de leur périphérie.

8. Jeu de table du type baby-foot, comportant un plateau, des parois d'enceinte bordant le plateau et, monté à pivotement libre, au moins un ensemble comprenant une barre-support (2) et au moins une figurine (34), caractérisé en ce que le ou chaque ensemble (2, 34) est conforme à l'une quelconque des revendications précédentes.
